# EUROPÄISCHE PATENTSCHRIFT

(11) **EP 3 241 779 B1**
(45) Veröffentlichungstag und Bekanntmachung des Hinweises auf die Patenterteilung: **02.01.2019**
(21) Anmeldenummer: 17169728.7
(22) Anmeldetag: 05.05.2017
(51) Int. Cl.: B65D 5/48

(54) **FALTSCHACHTEL ZUR AUFNAHME VON MEHREREN GEGENSTAENDEN**
FOLDING BOX FOR HOLDING MULTIPLE OBJECTS
CARTON PLIABLE DESTINÉ À LA RÉCEPTION DE PLUSIEURS OBJETS

(30) Priorität: 06.05.2016 AT 2332016
(43) Veröffentlichungstag der Anmeldung: 08.11.2017
(73) Patentinhaber: Rondo Ganahl Aktiengesellschaft, 8181 St. Ruprecht/Raab (AT)
(72) Erfinder: GLIEDER, Georg, 8181 St. Ruprecht a.d. Raab (AT)
(74) Vertreter: Ellmeyer, Wolfgang

(56) Entgegenhaltungen:
- WO-A1-2010/149998
- FR-A- 1 252 223
- FR-A- 1 507 344
- FR-A1- 2 532 622

## Beschreibung

Die Erfindung betrifft eine Faltschachtel zur Aufnahme von mehreren Gegenständen auf einer unteren und einer oberen Ebene mit einem Faltzuschnitt, der zu der Faltschachtel faltbar ist, wobei der Faltzuschnitt in Längsrichtung nebeneinander angeordnete Seitenwände aufweist, die entlang von Quer-Falzlinien aneinandergrenzen und an ihren Längsseiten jeweils eine Bodenklappe aufweisen, die durch Längs-Falzlinien gegenüber den Seitenwänden abgegrenzt sind, und wobei zumindest zwei Deckklappen mit in das Schachtelinnere faltbaren Vertikaltrennwänden für die obere Ebene vorgesehen sind.

Herkömmliche Faltschachteln für mehrere Gegenstände haben den Nachteil eines mehrteiligen Aufbaus, der einen relativ komplizierten Vorgang des Zusammensetzens zur Folge hat, sodass das Verpacken der Gegenstände eine relativ große Anzahl von Schritten erfordert und die Lagerhaltung der Verpackungsteile einen hohen Aufwand erfordert.

Bei anderen, einteiligen Lösungen kann es dazu kommen, dass die voneinander zu trennenden Gegenstände innerhalb der Verpackung in Teilbereichen aufeinander aufliegen, wodurch es bei zerbrechlichen Gegenständen zu Bruchschäden kommen kann. Die Aufgabe der Erfindung besteht darin, eine Faltschachtel der eingangs genannten Art anzugeben, welche das Verpacken mehrerer Gegenstände wie etwa Weinflaschen ermöglicht, ohne dabei während des Verpackungsvorganges zusätzliche Verpackungsteile einsetzen zu müssen. Eine Faltschachtel gemäss Oberbegriff von Anspruch 1 ist aus FR 1 507 344 A bekannt.

Ferner ist es Aufgabe, eine sichere und stabile Trennung der Gegenstände innerhalb der Verpackung zu ermöglichen.

Erfindungsgemäß wird dies dadurch erreicht, dass zwei der Bodenklappen jeweils einen Verlängerungsabschnitt aufweisen, der über eine Längs-Falzlinie an die jeweilige Bodenklappe angrenzt, wobei die Verlängerungsabschnitte jeweils einen Vertikalwandabschnitt und einen an diesen angrenzenden Horizontalwandabschnitt umfassen, die im gefalteten Zustand zur Trennung der unteren und oberen Ebene dienen, wobei der Horizontalwandabschnitt jeweils einen in die entgegengesetzte Richtung faltbaren Wandausschnitt aufweist.

Durch die Verlängerungsabschnitte, die Horizontal- und Vertikalwandabschnitte umfassen, können während des Faltvorganges Trennwände der Faltschachtel gebildet werden, die einstückig mit den Bodenklappen verbunden sind und welche die aufzunehmenden Gegenstände gegen ein Aneinanderstoßen sichern. Die über die Verlängerungsabschnitte der Bodenklappen gebildeten Trennwände trennen die Gegenstände sowohl in der unteren Ebene als auch zwischen der unteren und der oberen Ebene voneinander. Aufgrund der dadurch erzielbaren einstückigen Ausführung des Faltzuschnittes können die Produktions- und Lagerhaltungskosten erheblich gesenkt und die Befüllung der Faltschachtel mit aufzunehmenden Gegenständen vereinfacht werden. Durch den im Horizontalwandabschnitt ausgebildeten faltbaren Wandausschnitt können horizontale Trennwände gebildet werden, die in entgegengesetzten Richtungen von der jeweiligen vertikalen Trennwand wegstehen, wodurch im gefalteten Zustand eine ausreichende Überdeckung zwischen unterer und oberer Ebene geschaffen werden kann.

Ein weiterer Vorteil lässt sich erzielen, wenn die Ausbildung eines stabilen Schachtelbodens mit einem geringen zeitlichen und produktionstechnischen Aufwand ermöglicht wird.

Gemäß einer weiteren Ausführungsform der Erfindung können daher zwei der Bodenklappen einen laschenartigen Vorsprung aufweisen, wobei in den benachbarten Bodenklappen eine korrespondierende Öffnung vorgesehen sein kann, sodass im gefalteten Zustand der laschenartige Vorsprung in die korrespondierende Öffnung einführbar ist, um einen Blitzbodenverschluss auszubilden.

Um eine effiziente Herstellung der erfindungsgemäßen Faltschachtel zu ermöglichen, kann in weiterer Ausbildung der Erfindung vorgesehen sein, dass zwischen dem Vertikalwandabschnitt und dem Horizontalwandabschnitt jeweils eine in Längsrichtung verlaufende Falzgrenzlinie vorgesehen ist, und dass der faltbare Wandausschnitt durch eine Einschnittlinie innerhalb des Horizontalwandabschnitts gebildet ist.

Dadurch kann der faltbare Wandausschnitt auf einfache Weise aus der Ebene des Horizontalwandabschnittes herausgeklappt und um 180° verschwenkt werden, um zu beiden Seiten des jeweiligen Vertikalwandabschnittes eine Trennung zwischen der oberen und unteren Ebene zu erzeugen.

Um auf beiden Seiten des Vertikalwandabschnittes eine über die ganze Länge des Gegenstandes reichende Trennung zwischen unterer und oberer Ebene zu erreichen, kann gemäß einer Weiterbildung der Erfindung vorgesehen sein, dass die Einschnittlinie des einen Horizontalwandabschnitts einen konkav-konvexen Verlauf aufweist, und die Einschnittlinie des anderen Horizontalwandabschnitts einen gegengleichen Verlauf aufweist, sodass die gefalteten Wandausschnitte entlang ihrer im gefalteten Zustand gegenüberliegenden Konturen ineinanderpassend ausgebildet sind. Auf diese Weise können die beiden gefalteten Wandausschnitte ineinandergreifen und der restliche Teil des Horizontalabschnittes eine ausreichende Auflagefläche für den zu stützenden Gegenstand bereitstellen.

Nachfolgend wird die Erfindung anhand der in den Zeichnungen dargestellten Ausführungsbeispiele eingehend erläutert. Es zeigt dabei
Fig.1 eine Draufsicht eines Zuschnitts für eine Ausführungsform der erfindungsgemäßen Faltschachtel;
Fig.2 eine Draufsicht eines Zuschnitts für eine weitere Ausführungsform der erfindungsgemäßen Faltschachtel;
Fig.3 eine Draufsicht eines Zuschnitts für eine weitere Ausführungsform der erfindungsgemäßen Faltschachtel;
Fig.4 einen schematischen Schnitt quer zur Längsrichtung durch die nach Ausführungsform gemäß Fig.1 gefaltete Faltschachtel und
Fig.5 eine teilweise dreidimensionale Darstellung des gemäß Fig.1 ausgebildeten und gefalteten Faltzuschnitts.
Fig.1, 4 und 5 zeigen eine Faltschachtel zur Aufnahme bzw. für die Verpackung von mehreren (nicht dargestellten) Gegenständen, vorzugsweise Weinflaschen, auf einer unteren 131 und einer oberen 130 Ebene, mit einem Faltzuschnitt 100, der z.B. aus einem Verpackungskarton hergestellt und zu der Faltschachtel faltbar ist, welche in Fig.4 in gefalteter Form dargestellt ist. Die Verwendung anderer Materialien für den Verpackungskarton ist im Rahmen der Erfindung möglich.

Der Faltzuschnitt 100 weist in Längsrichtung nebeneinander angeordnete Seitenwände 1, 2, 3, 4 auf, die entlang von Quer-Falzlinien 31, 32, 33 aneinandergrenzen.

Im gezeigten Ausführungsbeispiel sind die Seitenwände 1, 3 länger als die Seitenwände 2, 4, sodass die Seitenwände 1, 3 Längsseitenwände und die Seitenwände 2, 4 Stirnseitenwände der Faltschachtel im gefalteten Zustand ausbilden. Die Länge l der Längsseitenwände 1, 3 entspricht dabei z.B. ca. der Länge einer Weinflasche und die Breite b der Stirnseitenwände 2, 4 ca. der Breite von drei nebeneinanderliegenden Weinflaschen, also etwa dem dreifachen Durchmesser der Weinflaschen. Die Höhe h der Seitenwände 1, 2, 3, 4, die der Länge der Querfalzlinien 32, 32, 33 gleich ist, entspricht etwa dem zweifachen Durchmesser der Weinflaschen, die in zwei Ebenen, der unteren und oberen Ebene 131, 130 übereinander angeordnet sind.

Die Dimensionen Länge, Breite und Höhe können im Rahmen der Erfindung beliebig variieren und sind durch die gezeigten Ausführungsbeispiele keiner Einschränkung unterworfen.

Am freien Ende der Seitenwand 1 ist eine Endlasche 41 angeordnet, die durch eine Quer-Falzlinie 40 gegenüber der Seitenwand 1 abgegrenzt ist. Im gefalteten Zustand wird die Endlasche 41 mit dem entgegengesetzten freien Ende der Seitenwand 4, z.B. durch Verkleben, in Verbindung gebracht, um einen Hohlkörper aus vier zueinander senkrecht gefalteten Seitenwänden 1, 2, 3, 4 der Faltschachtel zu bilden, der zur Aufnahme von Gegenständen geeignet ist.

Die Seitenwände 1, 2, 3, 4 gemäß Fig.1 weisen an ihren - in Gebrauchslage - unteren Längsseiten jeweils eine Bodenklappe 5, 6, 7, 8 auf, die durch Längs-Falzlinien 34, 35, 36, 37 gegenüber den Seitenwänden 1, 2, 3, 4 abgegrenzt sind.

Die Bodenklappen 5, 6, 7, 8 können in an sich bekannter Weise ausgeführt sein, sodass sie z.B. durch Zusammenstecken und Verkleben einen Boden ausbilden, der die Gegenstände, z.B. Weinflaschen, trägt.

Im gezeigten Ausführungsbeispiel weisen zwei der Bodenklappen 6, 8, die mit den Stirnseitenwänden 2, 4 verbunden sind, einen in Längsrichtung verlaufenden laschenartigen Vorsprung 9, 10 auf. In den benachbarten Bodenklappen 5, 7 ist jeweils eine korrespondierende Öffnung 80, 81 vorgesehen, sodass im gefalteten Zustand der laschenartige Vorsprung 9 in die korrespondierende Öffnung 81, und der laschenartige Vorsprung 10 in die korrespondierende Öffnung 80 einführbar ist, um einen Blitzbodenverschluss auszubilden. Weiters sind Klebeecken 140, 141 ausgeführt, die zurückgefaltet und verklebt werden, um der Faltschachtel ausreichend Stabilität zu verleihen.

Der beispielhaft dargestellte Bodenverschluss kann im Rahmen der Erfindung in jeder beliebigen, dem Fachmann bekannten Art ausgeführt sein.

Weiters sind auf den den Bodenklappen 6, 8 jeweils gegenüberliegenden Seiten der Seitenwände 2, 4 zwei Deckklappen 12, 14 mit in das Schachtelinnere faltbaren Vertikaltrennwänden 70, 71, 72, 73 für die obere Ebene 130 vorgesehen, die mit den Stirnseitenwänden 2, 4 einstückig verbunden sind, wobei Längs-Falzlinien 38, 39 ausgebildet sind, um die zwei Deckklappen 12, 14 gegenüber den Seitenwänden 2, 4 falten zu können. Die Vertikaltrennwände 70, 71 und 72, 73 sind durch im Wesentlichen in Längsrichtung verlaufende Einschnitte 60, 61 und 62, 63 freigestellt und sind bei um 90° verschwenkten Deckklappen 12, 14 um Quer-Falzlinien 64, 65 und 66, 67 von oben in das Schachtelinnere faltbar.

Erfindungsgemäß weisen zwei der von den Seitenwänden 1, 3 wegstehenden Bodenklappen 5, 7 jeweils einen Verlängerungsabschnitt 75, 76 auf, der über eine in Längsrichtung verlaufende Längs-Falzlinie 51, 52 an die jeweilige Bodenklappe 5, 7 angrenzt, wobei die Verlängerungsabschnitte 75, 76 jeweils einen Vertikalwandabschnitt 15, 20 für die untere Ebene 131 und einen an diesen angrenzenden Horizontalwandabschnitt 17, 19 zur Trennung der unteren 131 und oberen Ebene 130 ausbilden, die von unten in das Schachtelinnere faltbar sind.

Die Öffnungen 80, 81 erstrecken sich dabei in einer geschwungenen Form ungefähr im Bereich der Längs-Falzlinien 51, 52, sodass nach der Faltung jeweils ein laschenartiger Bereich 88, 89 in der Ebene der Bodenklappen 5, 7 vorsteht, um mit den laschenartigen Vorsprüngen 9, 10 in Eingriff zu gelangen.

Zwischen dem Vertikalwandabschnitt 15, 20 und dem Horizontalwandabschnitt 17, 19 innerhalb des Verlängerungsabschnitts 75, 76 ist eine in Längsrichtung verlaufende Falzgrenzlinie 93 und 95 vorgesehen. Der faltbare Wandausschnitt 16, 18 des Horizontalwandabschnitts 17, 19 ist jeweils durch eine Einschnittlinie 84 und 85 gebildet, wobei die Einschnittlinie 84 des einen Horizontalwandabschnitts 17 einen konkav-konvexen Verlauf aufweist, und die Einschnittlinie 85 des anderen Horizontalwandabschnitts 19 einen gegengleichen Verlauf aufweist, sodass die gefalteten Wandausschnitte 16, 18 entlang ihrer im gefalteten Zustand gegenüberliegenden Konturen ineinanderpassend ausgebildet sind. Die Einschnittlinien 83, 85 sind gegenüber den Falzgrenzlinien 93, 95 nach außen versetzt und beginnen jeweils mit einem Abstand zum Rand des Horizontalwandabschnitts 17, 19 an einem ersten Punkt der Falzgrenzlinien 93, 95 und enden an einem zweiten Punkt der Falzgrenzlinien 93, 95, sodass die auf diese Weise gebildeten faltbaren Wandausschnitte 16, 18 leicht aus der Ebene des jeweiligen Horizontalwandschnitts 17, 19 herausgeklappt werden können.

Der Verlauf der Einschnittlinien 83, 85 ist im Rahmen der Erfindung frei wählbar und ist vorzugsweise so gestaltet, dass ein gewundener Spalt zwischen den gegenüberliegenden Wandausschnitten 16, 18 vorliegt, um eine sichere Abstützung der in der oberen Ebene liegenden Gegenstände zu gewährleisten.

Fig.5 zeigt eine teilweise Innenansicht einer gefalteten erfindungsgemäßen Faltschachtel, wobei die faltbaren Wandausschnitte 16, 18 aus der Ebene der Horizontalwandabschnitte 17, 19 in einer um 180° verschwenkten, einander gegenüberliegenden Lage angeordnet sind, sodass sie unter Ausbildung eines geschwungenen Spaltes ineinandergreifen, um den darüberliegenden (nicht dargestellten) Gegenstand in der oberen Ebene 130 abzustützen bzw. von dem darunter angeordneten (nicht dargestellten) Gegenstand zu trennen. Auf beiden benachbarten Seiten davon stützen bzw. trennen die gefalteten Horizontalabschnitte 17, 19 die jeweiligen (nicht dargestellten) Gegenstände.

Zum Verschließen der Faltschachtel im oberen Bereiche sind zwei faltbare Deckklappen 11 und 13 ausgebildet, die entlang von Längs-Falzlinien 25, 26 - in Gebrauchslage - an der Oberseite der Seitenwände 1, 3 angrenzen.

Bedarfsweise können die faltbaren Deckklappen 11, 13 zur Versteifung der Faltschachtel vollständig parallel zu den Längsseitenwänden 1, 3 in die Faltschachtel hinein gefaltet werden.

Der Faltzuschnitt 101 der Ausführungsform gemäß Fig.2 unterscheidet sich gegenüber der von Fig.1 durch geringfügig andere Dimensionierungen und durch die Deckklappe 11, die sich über die volle Breite b erstreckt und eine Verschlusslasche 49 aufweist, die im gefalteten Zustand im oberen Bereich der Seitenwand 3 einsteckbar ist, um die Deckklappe 11 im geschlossenen Zustand zu fixieren, während die Deckklappe 13 im gefalteten Zustand als Versteifung der Seitenwand 3 dienen kann.

Im Ausführungsbeispiel gemäß Fig.3 ist als eine weitere Variante Faltzuschnitt 102 gezeigt, in der die Deckklappen 12, 14 gegenüber dem in Fig.1 und 2 gezeigten Ausführungsbeispielen geringfügig unterschiedlich ausgebildet sind.

Weiters sind in den zwei Deckklappen 12, 14 in das Schachtelinnere faltbare Vertikaltrennwände 70, 73 für die obere Ebene vorgesehen, die mit den Stirnseitenwänden 2, 4 verbunden sind. Die Vertikaltrennwände 70 und 73 sind durch im Wesentlichen in Längsrichtung verlaufende Einschnitte 60 und 63 freigestellt, die im gefalteten Zustand von oben in das Schachtelinnere faltbar sind, wobei die Einschnitte 60, 63 im gefalteten Zustand fluchten und dadurch die Vertikalwände 70, 73 in einer Linie liegen. Eine weitere Vertikalwand wird durch eine Lasche 123 gebildet, die mit der Deckklappe 13 faltbar verbunden ist, wobei die Lasche 123 in randseitige Quer-Einschnitte 120, 121 der Deckklappen 12, 14 einsteckbar ist, um dann senkrecht in das Innere der Faltschachtel zu ragen, um eine vertikale Trennung in der oberen Ebene der erfindungsgemäßen Faltschachtel auszubilden.

## Patentansprüche

1. Faltschachtel zur Aufnahme von mehreren Gegenständen auf einer unteren (131) und einer oberen (130) Ebene mit einem Faltzuschnitt (100, 101, 102), der zu der Faltschachtel faltbar ist, wobei der Faltzuschnitt in Längsrichtung nebeneinander angeordnete Seitenwände (1, 2, 3, 4) aufweist, die entlang von Quer-Falzlinien (31, 32, 33) aneinandergrenzen und an ihren Längsseiten jeweils eine Bodenklappe (5, 6, 7, 8) aufweisen, die durch Längs-Falzlinien (34, 35, 36, 37) gegenüber den Seitenwänden (1, 2, 3, 4) abgegrenzt sind, und wobei zumindest zwei Deckklappen (11, 12, 13, 14) mit in das Schachtelinnere faltbaren Vertikaltrennwänden (70, 71, 72, 73; 123) für die obere Ebene vorgesehen sind, wobei zwei der Bodenklappen (5, 7) jeweils einen Verlängerungsabschnitt (75, 76) aufweisen, der über eine Längs-Falzlinie (51, 52) an die jeweilige Bodenklappe (5, 7) angrenzt, wobei die Verlängerungsabschnitte (75, 76) jeweils einen Vertikalwandabschnitt (15, 20) umfassen, **dadurch gekennzeichnet, dass** an die Vertikalwandabschnitte (15, 20) der Bodenklappen (5, 7) jeweils ein Horizontalwandabschnitt (17, 19) angrenzt, der im gefalteten Zustand zur Trennung der unteren und oberen Ebene dient, wobei der Horizontalwandabschnitt (17, 19) jeweils einen in die entgegengesetzte Richtung faltbaren Wandausschnitt (16, 18) aufweist.

2. Faltschachtel nach Anspruch 1, **dadurch gekennzeichnet, dass** zwischen dem Vertikalwandabschnitt (15, 20) und dem Horizontalwandabschnitt (17, 19) jeweils eine in Längsrichtung verlaufende Falzgrenzlinie (93, 95) vorgesehen ist, und dass der faltbare Wandausschnitt (16, 18) durch eine Einschnittlinie (84, 85) innerhalb des Horizontalwandabschnitts (17, 19) gebildet ist.

3. Faltschachtel nach Anspruch 2, **dadurch gekennzeichnet, dass** die Einschnittlinie (84) des einen Horizontalwandabschnitts (17) einen konkav-konvexen Verlauf aufweist, und die Einschnittlinie (85) des anderen Horizontalwandabschnitts (19) einen gegengleichen Verlauf aufweist, sodass die gefalteten Wandausschnitte (16, 18) entlang ihrer im gefalteten Zustand gegenüberliegenden Konturen ineinanderpassend ausgebildet sind.

4. Faltschachtel nach Anspruch 1, 2 oder 3, **dadurch gekennzeichnet, dass** zwei der Bodenklappen (6, 8) einen laschenartigen Vorsprung (9, 10) aufweisen, und dass in den benachbarten Bodenklappen (5, 7) eine korrespondierende Öffnung (80, 81) vorgesehen ist, sodass im gefalteten Zustand der laschenartige Vorsprung (9, 10) in die korrespondierende Öffnung (80, 81) einführbar ist, um einen Blitzbodenverschluss auszubilden.

## Claims

1. A folding box for receiving several objects on a lower (131) and an upper (130) level comprising a folding blank (100, 101, 102) that can be folded into said folding box, said folding blank having side walls (1, 2, 3, 4) arranged next to each other in a longitudinal direction, adjacent to one another along transverse fold lines (31, 32, 33) and each having a bottom flap (5, 6, 7, 8) at its long side which is demarcated by longitudinal fold lines (34, 35, 36, 37) in relation to the side walls (1, 2, 3, 4), and at least two cover flaps (11, 12, 13, 14) being provided with vertical partition walls (70, 71, 72, 73; 123) for the upper level which can be folded into the box's interior, two of the bottom flaps (5, 7) each having an extension portion (75, 76) bordering the respective bottom flap (5, 7) at a longitudinal fold line (51, 52), said extension portions (75, 76) each comprising a vertical wall section (15, 20), **characterised in that** a horizontal wall section (17, 19) borders each of said vertical wall sections (15, 20) of said bottom flaps (5, 7), which, in its folded state, serves the purpose of separating the lower and the upper levels, each of said horizontal wall sections (17, 19) having a wall segment (16, 18) that is foldable in the opposite direction.

2. The folding box according to claim 1, **characterised in that** a fold boundary line (93, 95) extending in a longitudinal direction is provided between each of the vertical wall sections (15, 20) and each of the horizontal wall sections (17, 19) and **in that** said foldable wall segment (16, 18) is formed by a cut line (84, 85) within the horizontal wall section (17, 19).

3. The folding box according to claim 2, **characterised in that** the cut line (84) of one of the horizontal wall sections (17) is concave-convex, while the cut line (85) of the other horizontal wall section (19) behaves in a mirror-inverted way, so that the folded wall segments (16, 18) are formed in a way that their contours that are arranged opposite one another in a folded state fit into one another.

4. The folding box according to any one of the claims 1, 2 and 3, **characterised in that** two of said bottom flaps (6, 8) have a tab-like projection (9, 10) and **in that** a corresponding opening (80, 81) is provided in the adjacent bottom flaps (5, 7), so that said tab-like projection (9, 10) can be inserted into the corresponding opening (80, 81) in the folded state in order to form an automatic bottom.

## Revendications

1. Boîte pliante pour recevoir plusieurs objets sur un niveau (131) inférieur et un niveau (130) supérieur, comprenant une découpe (100, 101, 102) pliable, qui peut être pliée vers la boîte pliante, la découpe pliable ayant des parois (1, 2, 3, 4) latérales, disposées côte à côte en direction longitudinale et contigües le long de lignes (31, 32, 33) de pliage transversales, et ayant un volet (5, 6, 7, 8) de fond sur chacune de leurs faces longitudinales, qui sont délimitées par rapport aux parois (1, 2, 3, 4) latérales par des lignes (34, 35, 36, 37) de pliage longitudinales, et au moins deux volets (11, 12, 13, 14) supérieurs avec des séparations (70, 71, 72, 73 ; 123) verticales pliables vers l'intérieur de la boîte étant prévus pour le niveau supérieur, deux des volets (5, 7) de fond présentant chacun une portion (75, 76) de rallonge adjacente au volet (5, 7) de fond correspondant à travers une ligne (51, 52) de pliage longitudinale, les portions (75, 76) de rallonge comprenant chacune une portion (15, 20) de paroi verticale, **caractérisée en ce que** chaque portion (15, 20) de paroi verticale des volets (5, 7) de fond est adjacente à une portion (17, 19) de paroi horizontale, qui sert à séparer le niveau inférieur et le niveau supérieur dans l'état plié, les portions (17, 19) de paroi horizontale présentant chacune une découpe (16, 18) de paroi pliable dans la direction opposée.

2. Boîte pliante selon la revendication 1, **caractérisée en ce qu'**entre chaque portion (15, 20) de paroi verticale et chaque portion (17, 19) de paroi horizontale est prévue une ligne (93, 95) de délimitation de pliage s'étendant dans une direction longitudinale, et **en ce que** la découpe (16, 18) de paroi pliable est formée par une ligne (84, 85) d'incision dans la portion (17, 19) de paroi horizontale.

3. Boîte pliante selon la revendication 2, **caractérisée en ce que** la ligne (84) d'incision de l'une portion (17) de paroi horizontale suit un tracé concave-convexe et la ligne (85) d'incision de l'autre (19) portion de paroi horizontale suit un tracé diamétralement opposé, de sorte que les découpes (16, 18) de paroi sont formées d'une telle façon que leurs contours, qui se trouvent face à face dans l'état plié, sont complémentaires entre eux.

4. Boîte pliante selon l'une des revendications 1, 2 ou 3, **caractérisée en ce que** deux des volets (6, 8) de fond présentent une saillie (9, 10) en forme de languette, et **en ce que** dans les volets (5, 7) adjacents est prévue une ouverture (80, 81) correspondante, de sorte que dans l'état plié la saillie (9, 10) en forme de languette peut être insérée dans l'ouverture (80, 81) correspondante pour former une fermeture à fond automatique.
